# FASCICULE DE BREVET EUROPEEN

(11) **EP 1 463 639 B1**
(45) Date de publication et mention de la délivrance du brevet: **06.09.2006**
(21) Numéro de dépôt: 03729503.7
(22) Date de dépôt: 10.01.2003
(51) Int. Cl.: B43K 1/08

(54) **TETE ROTATIVE**
DREHKOPF
ROTATING HEAD

(30) Priorité: 10.01.2002 EP 02450004
(43) Date de publication de la demande: 06.10.2004
(73) Titulaire: Société BIC, 92611 Clichy Cedex (FR)
(72) Inventeur: SCHACHTER, Friedrich DI, deceased (DE); SCHMITZ, Anne HF, Ottawa, ON K1N 6G2 (CA); SCHMITZ, David HM, London WC2A 3 SU (GB)
(74) Mandataire: Vercaemer, Laurence
(86) Numéro de dépôt international: PCT/FR2003/000075
(87) Numéro de publication internationale: WO 2003/059648

(56) Documents cités:
- US-A- 3 135 231

## Description

Cette invention concerne un dispositif désigné comme tête rotative pour la déformation du bord des pointes de stylos-billes, comportant deux rouleaux rotatifs installés de manière à pouvoir tourner librement dans la tête rotative, qui présentent des disques de formage qui délimitent entre eux une fente dans laquelle dépasse une languette à face frontale en forme de V pouvant être déplacée contre un ressort.

Lors du montage de billes dures de stylos-billes dans leur assise de la pointe d'écriture consistant en matière modelable du stylo-bille, les billes sont d'abord insérées dans un trou borgne substantiellement cylindrique et ensuite le bord de la pointe d'écriture qui dépasse au dessus de l'équateur de la bille, est bridé par déformation plastique de manière à entourer et tenir la bille dans la zone « au dessus » de l'équateur.

Le trou dans lequel est assise la bille présente dans la zone de son fond des poches ou des rainures grâce auxquelles le liquide d'écriture, désigné ci-après comme « encre » pour simplifier, est transporté. Il ne s'agit pas non plus d'un véritable trou borgne, car à partir de son fond un alésage d'un diamètre inférieur à celui de la bille mène à la réserve d'encre.

Le bridage de la bordure est réalisé depuis de nombreuses années suivant la méthode suivante, décrite dans le document US 3,135,231 A :

Le dispositif de bridage appelé tête rotative présente deux tiges disposées parallèlement l'une par rapport à l'autre orientées dans le sens vertical. Celles-ci supportent à leurs extrémités inférieures des disques de formage durs de forme circulaire qui vont en se rétrécissant substantiellement en cône vers le bas. L'ensemble de la tige et du disque de formage est appelé rouleau rotatif et est installé de manière à pouvoir pivoter librement. Les périphéries des disques de formage présentent un petit intervalle en forme de fente. Dans cette fente est disposée au centre une languette dure et mince à surface frontale en forme de V pouvant se déplacer axialement contre un ressort. La tête rotative peut tourner autour de l'axe de symétrie des deux arbres des disques de formage et est aussi entraînée en rotation autour de cet axe.

Le mode de fonctionnement est alors le suivant : Une pointe d'écriture avec sa bille est guidée coaxialement par rapport à l'axe de rotation de la tête rotative dans la fente entre les disques de formage et la bille vient alors d'abord en contact avec la surface frontale en forme de V. Ceci assure un centrage et un positionnement sûr de la bille et de la pointe d'écriture dans le plan de la languette. La languette est ensuite décalée contre son ressort et la pointe d'écriture arrive en contact avec les disques de formage installés de manière à pouvoir pivoter librement. Ceci entraîne le centrage dans le plan normalement par rapport au plan de la languette. La compression axiale de la pointe d'écriture et de la tête rotative l'une contre l'autre se fait avec une force prédéfinie et grâce à un nombre prédéfini de rotations relatives. Le mouvement relatif entre la pointe d'écriture et la tête rotative entraîne le décalage en rotation des disques de formage. Ainsi, du fait de la force de compression et de la série de rotations, le bord des disques de formage est comprimé contre la bille, la matière modelable du bord est densifiée et étirée, ce qui crée une fente approximativement concentrique par rapport à la bille dans la zone de l'équateur. L'opération de bridage est terminée.
Cet appareil a fait substantiellement ses preuves et plus de la moitié de tous les stylos-billes fabriqués dans le monde le sont suivant ce procédé et avec de tels dispositifs.

Ce dispositif présente néanmoins un inconvénient qui est dû aux rapports géométriques de taille prédéfinis dans d'étroites limites des différentes pièces. Du fait des deux arbres orientés parallèlement des disques de formage, il n'est pas possible, même avec une miniaturisation extrême et en utilisant des paliers spéciaux à monter à plat dans le sens radial, d'obtenir un écart entre les deux axes de rotation qui soit inférieur à environ 10 mm. Les diamètres des disques de formage sont ainsi également fixés impérativement respectivement à environ 10 mm. La pointe d'écriture a habituellement un diamètre d'environ 0,6 à 1,2 mm dans la zone de son bord et est en conséquence fortement courbée. Les rapports des courbures pointe d'écriture :disque de formage vont ainsi d'environ 1 :16 à 1 :8. Ces rapports de taille ont pour conséquence une surface de contact relativement importante et ainsi une pression superficielle Hertz faible. Avec une pression superficielle Hertz supérieure, on obtient un meilleur « pétrissage » de la matière de la pointe d'écriture. Le moyen le plus efficace d'y parvenir consiste à réduire la surface de contact, ce qui peut être fait en augmentant le rapport de courbure jusqu'à 1 :4 par exemple.

Un autre inconvénient du dispositif déjà connu réside dans la difficulté de régler précisément la position axiale des deux disques de formage.

Le document US 3,135,231 A décrit également une forme de réalisation dans laquelle les deux tiges des disques de formage ne sont pas disposées parallèlement à l'axe de rotation de la tête rotative, mais en biais par rapport à celle-ci, de sorte que leurs axes se recoupent sur l'axe de rotation. Le motif de cette disposition n'est pas indiqué, elle n'est pas utilisée en pratique probablement en raison du coût élevé de la fabrication d'assises non parallèles pour les paliers des tiges.

Le but de l'invention est de créer un dispositif dans lequel les rapports de courbure indiqués précédemment sont atteints et dans lequel la position souhaitée des disques de formage peut être respectée.

L'invention atteint cet objectif selon les caractéristiques de la revendication 1, par le fait que sont utilisés deux disques de formage avec des axes coaxiaux, dont les surfaces frontales se situent l'une en face de l'autre en dégageant une fente. On parvient de cette façon à maintenir le diamètre des disques de formage substantiellement plus petit que dans l'état de la technique.

L'invention est expliquée plus précisément ci-après sur la base du dessin. On voit en
figure 1, une vue schématique d'une tête rotative selon l'invention,
figure 2, une vue schématique du dessus du dispositif de la figure 1, et
figure 3, un détail à l'échelle agrandie.

Comme on le voit en figure 1, une tête rotative selon l'invention consiste essentiellement en deux disques de formage 1 munis de tiges 2 disposées coaxialement. L'ensemble du disque de formage et de la tige, qui est la plupart du temps réalisé en une pièce, est désigné ci-après comme rouleau rotatif. Les tiges 2 sont guidées radialement au moyen de billes 3 maintenues dans des cages à billes non représentées. Le positionnement axial de chaque tige 2 est réalisé au moyen d'une bille 5 qui repose sur sa surface terminale détournée du disque de formage 1. La bille 5, qui est également maintenue dans une cage à bille non représentée, s'appuie contre un appui 6 de la tête rotative. (L'appui 6 est formé par un élément posé dessus.) Les billes 5 et la longueur totale des rouleaux rotatifs définissent la position de la fente et la position du profil rotatif des disques de formage.

Chaque disque de formage 1 présente substantiellement une surface frontale et un profil rotatif, par lequel on entend dans cette demande la zone de la surface qui façonne le bord. On voit les petites dimensions des rouleaux de formage en comparant leur taille avec la pointe d'écriture également représentée. On obtient ainsi également une réduction substantielle par rapport à l'état de la technique de la masse des rouleaux rotatifs composés de préférence de carbure de tungstène. Du fait de la réduction substantielle du diamètre à environ 4 mm, on obtient le rapport de courbure mentionné ci-dessus visé par l'invention de 1 :4 et plus.

Entre les surfaces frontales opposées l'une à l'autre, dépasse une languette 8 chargée par ressort dans le sens axial (flèche vers le bas en figure 1), dont on aperçoit très bien la surface frontale configurée en forme de V notamment en figure 3. La languette 8 est guidée au moyen d'une tige 7, dont elle forme l'extrémité avant. On voit aussi en figure 3 une pointe d'écriture 10 où est insérée une bille 9, qui a déjà un peu déplacé la languette contre la force du ressort dans le sens de la flèche.

L'épaulement à la transition entre la tige 7 et la languette 8 se trouve en figure 1 sur la périphérie des disques de formage 1, les disques de formage sont immobiles. En figure 3, cet épaulement est déjà un peu relevé et permet, lors de la poursuite du mouvement de la pointe d'écriture 10 dans le sens de la flèche jusqu'au contact avec les disques de formage, la rotation de ceux-ci.

En phase finale du mouvement relatif entre la pointe d'écriture et la tête rotative, la déformation plastique du bord a lieu tout en formant la fente à encre connue courbée, concentrique à la bille 9, mentionnée en introduction.

L'invention ne se limite pas à l'exemple de réalisation présenté, mais peut aussi être modifiée et organisée différemment comme defini dans les revendications. Dans la description, la tête rotative est toujours disposée au dessus de la pointe d'écriture, mais ceci n'est pas obligatoire, l'axe de rotation entre la tête rotative et la pointe d'écriture peut aussi s'étendre à l'horizontale ou la pointe d'écriture, en cas d'axe vertical de rotation, peut être déplacée à partir du haut dans la tête rotative disposée en dessous d'elle. La position de l'appui 6 peut également être modifiée au moyen d'un mécanisme de réglage (vis de réglage, plaquette de calage, etc.), elle n'a pas besoin de présenter la forme circulaire illustrée en figure 2. Les mouvements qui étaient définis dans l'exemple comme des mouvements vers le haut et vers le bas de la tête d'écriture et le mouvement de rotation de la tête rotative peuvent être réalisés autrement. Il s'est avéré avantageux que la tête rotative tourne autour de son axe principal mais ne soit pas mobile dans le sens axial. La pointe d'écriture ne tourne pas, se déplace axialement jusqu'à ce que la bille d'écriture arrive en contact d'abord avec un flanc et ensuite avec l'autre flanc de la languette en forme de V chargée par ressort. Lors de la poursuite de l'avance de la pointe d'écriture vers la tête rotative, la pointe d'écriture est mise en contact avec les deux disques de formage et est également centrée dans le sens normalement par rapport à la languette en forme de V. Enfin, les disques de formage installés de manière à pouvoir pivoter librement sont décalés en rotation grâce à la rotation de la tête rotative lors de la poursuite du mouvement axial et la déformation du bord a lieu.

Dans une forme de réalisation privilégiée de l'invention, la pointe d'écriture repose dans une pince de serrage qui est installée avec un faible jeu radial, afin de garantir ainsi, malgré des défauts géométriques présentés aussi bien par la pointe d'écriture que par le dispositif, que la pointe d'écriture puisse être centrée sans obstacles comme décrit ci-dessus.

L'avance axiale se fait suivant une courbe commandée, tout en étant limitée par une butée fixe. Il est possible de limiter en plus la force maximale d'avance au moyen d'un ressort agissant axialement. Ce ressort doit d'abord surmonter la contre-force exercée par les ressorts nettement plus faibles de la languette en forme de V prévus dans la tête rotative et garantit alors la force de déformation du bord.

Il est essentiel que les disques de formage soient d'abord décalés en rotation par contact avec le bord, avec un glissement négligeable, ce qui est obtenu grâce à la faible masse atteinte dans le cadre de l'invention pour les rouleaux rotatifs et leurs paliers ainsi qu'à la force pression Hertz entre les rouleaux rotatifs et le bord.

## Revendications

1. Tête rotative servant à la déformation du bord de pointes de stylos-billes, comportant deux rouleaux rotatifs installés de manière à pouvoir pivoter librement dans la tête rotative, qui présentent des disques de formage (1) qui délimitent entre eux une fente dans laquelle dépasse une languette (8) comportant une face frontale en forme de V pouvant être déplacée contre un ressort, **caractérisée en ce que** les rouleaux rotatifs peuvent tourner librement autour d'axes coaxiaux (11) et que la fente est définie par les surfaces frontales des disques de formage.

2. Tête rotative selon la revendication 1, **caractérisée en ce que** la position axiale des rouleaux rotatifs est définie par respectivement un appui (6) de la tête rotative.

3. Tête rotative selon la revendication 2, **caractérisée en ce que** la position de l'appui (6) est réglable.

4. Tête rotatives selon une des revendications précédentes, **caractérisée en ce que** la languette (8) est une partie d'une tige (7) et qu'au moins un épaulement de la tige repose sous la force du ressort sur la périphérie d'au moins un des disques de formage (1).

5. Tête rotative selon la revendication 4, **caractérisée en ce qu'**en position de repos de la languette (8) en forme de V, l'écart axial entre les flancs du profil en forme de v et les disques de formage garantit que la bille (9) touche les deux flancs du profil en forme de V avant que le bord (12) de la pointe d'écriture (10) vienne en contact avec les disques de formage.

6. Tête rotative selon une des revendications précédentes, **caractérisée en ce que** le support de la pointe d'écriture (10) présente un jeu radial qui équivaut au maximum à 0,2 fois le diamètre de la bille (9).

## Claims

1. A rotating head for deforming the edge of ballpoint-pen nibs, comprising two rotating rolls installed in such a way as to be able to pivot freely in the rotating head, which have forming disks (1) that define between themselves a gap through which extends a tongue (8) comprising a V-shaped front face that can be moved against a spring, which head is **characterized in that** the rotating rolls can rotate freely about coaxial axes (11) and that the gap is defined by the front surfaces of the forming disks.

2. The rotating head as claimed in claim 1, **characterized in that** the axial position of each rotating roll is defined by a respective bearing surface (6) of the rotating head.

3. The rotating head as claimed in claim 2, **characterized in that** the position of the bearing surface (6) is adjustable.

4. The rotating head as claimed in one of the preceding claims, **characterized in that** the tongue (8) is part of a rod (7) and **in that** at least one shoulder on the rod rests, under the force of the spring, on the periphery of at least one of the forming disks (1).

5. The rotating head as claimed in claim 4, **characterized in that** when the V-shaped tongue (8) is in the rest position, the axial distance between the flanks of the V-shaped profile and the forming disks ensures that the ball (9) touches both flanks of the V-shaped profile before the edge (12) of the nib (10) comes into contact with the forming disks.

6. The rotating head as claimed in one of the preceding claims, **characterized in that** the support of the nib (10) has a radial play of not more than 0.2 times the diameter of the ball (9).

## Patentansprüche

1. Drehkopf zum Verformen des Randes der Spitze von Kugelschreibern, umfassend zwei Drehrollen, die so eingebaut sind, dass sie sich in dem Drehkopf frei drehen können, und die Formgebungsscheiben (1) aufweisen, die zwischen sich einen Schlitz einschließen, durch welchen sich eine Zunge (8) erstreckt, die eine V-förmige Vorderseite umfasst und die gegen eine Feder verschiebbar ist, **dadurch gekennzeichnet, dass** die Drehrollen sich frei um koaxiale Achsen (11) drehen können und dass der Schlitz durch die Vorderflächen der Formgebungsscheiben begrenzt ist.

2. Drehkopf nach Anspruch 1, **dadurch gekennzeichnet, dass** die axiale Stellung der Drehrollen durch jeweils einen Anschlag (6) des Drehkopfs definiert ist.

3. Drehkopf nach Anspruch 2, **dadurch gekennzeichnet, dass** die Stellung des Anschlags (6) einstellbar ist.

4. Drehkopf nach einem der vorstehenden Ansprüche, **dadurch gekennzeichnet, dass** die Zunge (8) Teil einer Stange (7) ist, und dass zumindest ein Bund der Stange unter der Kraft der Feder auf dem Umfang mindestens einer der Formgebungsscheiben aufliegt.

5. Drehkopf nach Anspruch 4, **dadurch gekennzeichnet, dass** in der Ruhestellung der V-förmigen Zunge (8) der axiale Abstand zwischen den Flanken des V-förmigen Profils und den Formgebungsscheiben sicherstellt, dass die Kugel (9) die beiden Flanken des V-förmigen Profils berührt, bevor der Rand (12) der Schreibspitze (10) in Kontakt mit den Formgebungsscheiben gelangt.

6. Drehkopf nach einem der vorstehenden Ansprüche, **dadurch gekennzeichnet, dass** die Lagerung der Schreibspitze (10) ein radiales Spiel aufweist, das maximal dem 0,2fachen des Durchmessers der Kugel (9) entspricht.
